# EUROPÄISCHE PATENTSCHRIFT

(11) **EP 1 567 764 B1**
(45) Veröffentlichungstag und Bekanntmachung des Hinweises auf die Patenterteilung: **09.11.2011**
(21) Anmeldenummer: 03740044.7
(22) Anmeldetag: 30.05.2003
(51) Int. Cl.: F02M 47/02, F02M 63/00

(54) **KRAFTSTOFFEINSPRITZVORRICHTUNG MIT EINEM 3/3-WEGE-STEUERVENTIL ZUR EINSPRITZVERLAUFSFORMUNG**
FUEL INJECTION DEVICE WITH A 3-WAY CONTROL VALVE FOR CONFIGURING THE INJECTION PROCESS
DISPOSITIF D'INJECTION DE CARBURANT POURVU D'UNE SOUPAPE D'UNE SOUPAPE DE DISTRIBUTION A TROIS VOIES POUR MODULER LE PROCESSUS D'INJECTION

(30) Priorität: 23.11.2002 DE 10254749
(43) Veröffentlichungstag der Anmeldung: 31.08.2005
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2003/001763
(87) Internationale Veröffentlichungsnummer: WO 2004/048769

(56) Entgegenhaltungen:
- EP-A- 1 164 283
- WO-A-03/004856
- DE-A- 10 030 119
- DE-A- 10 039 215
- DE-A- 10 132 501
- FR-A- 2 824 109
- FR-A- 2 824 112
- US-B1- 6 427 968

## Beschreibung

### Stand der Technik

Die Erfindung geht aus von einer Kraftstoffeinspritzvorrichtung nach der Gattung des Patentanspruchs 1. Bei solch einer z.B. durch die DE 100 39 215 A1 bekannten Kraftstoffeinspritzvorrichtung wird die Düsennadel eines Kraftstoffeinspritzventils abhängig von dem in einem Steuerraum herrschenden Druck geöffnet oder geschlossen. Der permanent an die Hochdruckseite angeschlossene Steuerraum kann mittels eines als Doppelsitzventil ausgebildeten 2/2-Wege-Steuerventils mit der Niederdruckseite verbunden und dadurch druckentlastet werden. Bei dieser Kraftstoffeinspritzvorrichtung ist eine Einspritzverlaufsformung allerdings nicht möglich.

Dokument EP 1 164 283 A offenbart eine Kraftstoffeinspritzvorrichtung für Brennkraftmaschine, mit einem zwischen einer Hoch- und einer Niederdruckseite angeordneten Steuerventil, das die Verbindung eines Steuerraums zur Niederdruckseite öffnet oder sperrt, wobei das Steuerventil eine erste Ventilposition, in der die Verbindung des Steuerraums zur Niederdruckseite gesperrt ist, eine zweite Ventilposition, in der der Steuerraum mit der Niederdruckseite über einen ersten Ablaufkanal und einen eine Ablaufdrossel aufweisenden zweiten Ablaufkanal verbunden ist, und eine dritte Ventilposition, in der der Steuerraum mit der Niederdruckseite nur über den zweiten Ablaufkanal verbunden ist, aufweist und wobei die beiden Ablaufkanäle ausschließlich über den Steuerraum mit der Hochdruckseite verbunden sind.

### Vorteile der Erfindung

Die erfindungsgemäße Kraftstoffeinspritzvorrichtung mit den kennzeichnenden Merkmalen des Patentanspruchs 1 hat demgegenüber den Vorteil, dass der im Steuerraum herrschende Druck durch Aktivieren oder Deaktivieren der Ablaufdrossel unterschiedlich schnell abgebaut wird und daher eine Einspritzverlaufsformung durchgeführt werden kann.

Weitere Vorteile und vorteilhafte Ausgestaltungen des Gegenstands der Erfindung sind der Beschreibung, der Zeichnung und den Ansprüchen entnehmbar.

### Zeichnung

Zwei bevorzugte Ausführungsbeispiele der erfindungsgemäßen Kraftstoffeinspritzvorrichtung mit einem als Doppelsitzventil ausgestalteten 3/3-Wege-Steuerventil sind in der Zeichnung schematisch dargestellt und in der nachfolgenden Beschreibung näher erläutert. Es zeigen:
- Fig. 1: die erfindungsgemäße Kraftstoffeinspritzvorrichtung mit einem den Druck in einem Steuerraum steuernden Doppelsitzventil in seiner oberen Ventilposition;
- Fig. 2: das Doppelsitzventil der Fig. 1 in seiner mittleren Ventilposition;
- Fig. 3: das Doppelsitzventil der Fig. 1 in seiner unteren Ventilposition;
- Fig: 4: die Kraftstoffeinspritzvorrichtung der Fig. 1 mit einer zusätzlichen Zulaufdrossel nicht Teil der erfindung.

### Beschreibung der Ausführungsbeispiele

Die in Fig. 1 gezeigte erfindungsgemäße Kraftstoffeinspritzvorrichtung 1 wird üblicherweise bei einer Brennkraftmaschine mit mehreren Zylindern verwendet, wobei jedem dieser Zylinder ein Kraftstoffeinspritzventil (Injektor) zugeordnet ist. Dieser Injektor weist in an sich bekannter Weise eine in einen Zylinderbrennraum der Brennkraftmaschine ragende, hier nicht näher dargestellte Einspritzdüse sowie eine die Einspritzdüse abhängig vom Druck in einem Steuerraum 2 öffnende und schließende, hier nur zu einem kleinen Teil angedeutete Düsennadel 3 auf.

Der Steuerraum 2 ist über eine Zulaufdrossel 4 dauerhaft an eine Hochdruck-Zulaufleitung (Hochdruckseite) 5 angeschlossen. Zum Steuern des Einspritzvorgangs ist ein 3/3-Wege-Steuerventil 6 in Form eines Doppelsitzventils vorgesehen, das die Verbindung des Steuerraums 2 mit einer Niederdruck-Ablaufleitung (Niederdruckseite) 7 öffnet oder sperrt. Die Hochdruck-Zulaufleitung 5 kann mit einem nicht gezeigten Hochdruckspeicher (Common Rail) und die Niederdruck-Ablaufleitung 7 mit Lecköl verbunden sein. In der Niederdruck-Ablaufleitung 7 ist eine Ablaufdrossel 8 angeordnet.

Das Steuerventil 6 hat einen als Ventilkugel ausgebildeten Ventilkörper 9, der in einer Ventilkammer 10 zwischen zwei koaxialen ringförmigen Ventilsitzen 11, 12 mittels eines z.B. piezoelektrischen Stellantriebs 13 axial verstellbar ist. Der in Fig. 1 untere Ventilsitz 11 ist zwischen einem ersten Ablaufkanal 14 des Steuerraums 2 und der Ventilkammer 9 und der obere Ventilsitz 12 zwischen Ventilkammer 9 und Niederdruck-Ablaufleitung 7 vorgesehen. Die Ventilkammer 9 ist über einen eine Ablaufdrossel 15 aufweisenden zweiten Ablaufkanal 16 dauerhaft an den Steuerraum 2 angeschlossen, wobei die hochdruckseitige Ablaufdrossel 15 einen höheren Drosselwiderstand, z.B. eine kleinere Drosselöffnung, als die niederdruckseitige Ablaufdrossel 8 hat. Mittels des Stellantriebs 13 kann der Ventilkörper 9 in eine obere, mittlere oder untere Ventilposition verschoben werden.

In der in Fig. 1 gezeigten oberen Ventilposition des Ventilkörpers 9 ist die Ventilöffnung des oberen Ventilsitzes 12 durch den Ventilkörper 9 verschlossen und die Ventilöffnung des unteren Ventilsitzes 11 geöffnet, so dass die Verbindung des Steuerraums 2 zur Niederdruckseite gesperrt ist. Der im Steuerraum 2 herrschende Hochdruck greift an einer in Schließrichtung der Düsennadel 3 wirkenden Steuerfläche 17 der Düsennadel 3 an, so dass die Düsennadel 3 bzw. das Kraftstoffeinspritzventil geschlossen sind.

In der in Fig. 2 gezeigten mittleren Ventilposition befindet sich der Ventilkörper 9 zwischen beiden Ventilsitzen 11, 12, so dass die Ventilöffnungen der beiden Ventilsitze 11, 12 geöffnet sind. Der Steuerraums 2 ist über beide Ablaufkanäle 14, 16 mit der Niederdruck-Ablaufleitung 7 verbunden, so dass der im Steuerraum 2 herrschende Druck abgesenkt wird und die Düsennadel 3 bzw. das Kraftstoffeinspritzventil öffnen. Wegen der Ablaufdrossel 15 erfolgt dabei der Druckabbau vom Steuerraum 2 in die Ventilkammer 10 hauptsächlich über den ersten Entlastungskanal 14, so dass die Druckabbaugeschwindigkeit primär durch die niederdruckseitige Ablaufdrossel 8 bestimmt ist.

In seiner in Fig. 3 gezeigten unteren Ventilposition verschließt der Ventilkörpers 9 die Ventilöffnung des unteren Ventilsitzes 11, wodurch der Druckabbau vom Steuerraum 2 in die Ventilkammer 10 allein über den zweiten Entlastungskanal 16 erfolgt. Die Druckabbaugeschwindigkeit ist wegen ihres höheren Drosselwiderstands primär durch die hochniederdruckseitige Ablaufdrossel 15 bestimmt.

Da der im Steuerraum 2 herrschende Druck in der mittleren und der unteren Ventilposition des Ventilkörpers 9 unterschiedlich schnell abgebaut wird, kann durch geeignete Kombination der beiden Ablaufdrosseln 8, 15 und der Zulaufdrossel 4 eine gewünschte Einspritzverlaufsformung mittels des Steuerventils 6 eingestellt werden.

Von der Kraftstoffeinspritzvorrichtung der Fig. 1 unterscheidet sich die in Fig. 4 gezeigte Variante , nicht Teil der Erfindung, dadurch, dass der erste Ablaufkanalkanal 14 über eine weitere Zulaufdrossel 18 direkt an die Zulaufleitung 5 angeschlossen ist. In der unteren und mittleren Ventilposition des Ventilkörpers 9 wirkt diese Zulaufdrossel 18 als Bypass.

In der unteren Ventilposition des Ventilkörpers 9 wirkt die Zulaufdrossel 18 in Reihe zur hochdruckseitigen Ablaufdrossel 15, die dadurch zu den beiden Zulaufdrosseln 4, 18 sehr fein abgestimmt werden kann. Beim Übergang des Ventilkörpers 9 in seine obere Ventilposition bewirkt die Zulaufdrossel 18, da der Druck im ersten Entlastungskanal 14 langsamer abgebaut wird, eine zusätzliche Schließkraft in Richtung auf die erste Ventilposition, so dass das Steuerventil 6 schneller schließt.

## Patentansprüche

1. Kraftstoffeinspritzvorrichtung (1) für Brennkraftmaschinen, mit einem zwischen einer Hoch- und einer Niederdruckseite (5, 7) angeordneten Steuerventil (6), das die Verbindung eines Steuerraums (2) zur Niederdruckseite (7) öffnet oder sperrt, wobei das Steuerventil (6) eine erste Ventilposition, in der die Verbindung des Steuerraums (2) zur Niederdruckseite (7) gesperrt ist, eine zweite Ventilposition, in der der Steuerraum (2) mit der Niederdruckseite (7) über einen ersten Ablaufkanal (14) und einen eine Ablaufdrossel (15) aufweisenden zweiten Ablaufkanal (16) verbunden ist, und eine dritte Ventilposition, in der der Steuerraum (2) mit der Niederdruckseite (7) nur über den zweiten Ablaufkanal (16) verbunden ist, aufweist und wobei die beiden Ablaufkanäle (14, 16) ausschließlich über den Steuerraum (2) mit der Hochdruckseite (5) verbunden sind,
**dadurch gekennzeichnet,**
**dass** eine niederdruckseitige Ablaufdrossel (8) zwischen Steuerventil (6) und Niederdruckseite (7) angeordnet ist und dass die Ablaufdrossel (15) des zweiten Ablaufkanals (16) einen höheren Drosselwiderstand als die niederdruckseitige Ablaufdrossel (8) hat.

2. Kraftstoffeinspritzvorrichtung nach Anspruch 1, **dadurch gekennzeichnet, dass** das Steuerventil (6) als Doppelsitzventil mit einem in einer Ventilkammer (10) zwischen zwei Ventilsitzen (11, 12) axial verstellbaren Ventilkörper (9) ausgebildet ist, wobei der eine Ventilsitz (11) mit dem ersten Ablaufkanal (14), der andere Ventilsitz (12) mit der Niederdruckseite (7) und die Ventilkammer (10) mit dem zweiten Ablaufkanal (16) verbunden sind.

3. Kraftstoffeinspritzvorrichtung nach Anspruch 1 oder 2, **dadurch gekennzeichnet, dass** der Steuerraum (2) über eine Zulaufdrossel (4), die einen kleineren Drosselwiderstand als die Ablaufdrossel (15) des zweiten Ablaufkanals (16) hat, an die Hochdruckseite (5) angeschlossen ist.

4. Kraftstoffeinspritzvorrichtung nach einem der vorhergehenden Ansprüche, **dadurch gekennzeichnet, dass** der Ventilkörper (9) des Steuerventils (6) mittels eines piezoelektrischen Stellantriebs (13) verstellbar ist.

## Claims

1. Fuel injection device (1) for internal combustion engines, having a control valve (6) which is arranged between a high-pressure side (5) and a low-pressure side (7) and opens or closes the connection of a control space (2) to the low-pressure side (7), the control valve (6) having a first valve position, in which the connection of the control space (2) to the low-pressure side (7) is closed, a second valve position, in which the control space (2) is connected to the low-pressure side (7) via a first outlet channel (14) and a second outlet channel (16) which has an outlet throttle (15), and a third valve position, in which the control space (2) is connected to the low-pressure side (7) only via the second outlet channel (16), and the two outlet channels (14, 16) being connected to the high-pressure side (5) exclusively via the control space (2), **characterized in that** a low-pressure-side outlet throttle (8) is arranged between the control valve (6) and the low-pressure side (7), and **in that** the outlet throttle (15) of the second outlet channel (16) has a higher throttle resistance than the low-pressure-side outlet throttle (8).

2. Fuel injection device according to Claim 1, **characterized in that** the control valve (6) is configured as a double seat valve with a valve body (9) which can be adjusted axially in a valve chamber (10) between two valve seats (11, 12), one valve seat (11) being connected to the first outlet channel (14), the other valve seat (12) being connected to the low-pressure side, and the valve chamber (10) being connected to the second outlet channel (16).

3. Fuel injection device according to Claim 1 or 2, **characterized in that** the control space (2) is connected to the high-pressure side (5) via an inflow throttle (4) which has a lower throttle resistance than the outlet throttle (15) of the second outlet channel (16).

4. Fuel injection device according to one of the preceding claims, **characterized in that** the valve body (9) of the control valve (6) can be adjusted by means of a piezo-electric actuating drive (13).

## Revendications

1. Dispositif d'injection de carburant (1) pour moteurs à combustion interne, comprenant une soupape de commande (6) disposée entre un côté haute pression et un côté basse pression (5, 7), qui ouvre ou bloque la connexion d'un espace de commande (2) avec le côté basse pression (7), la soupape de commande (6) présentant une première position de soupape dans laquelle la connexion de l'espace de commande (2) avec le côté basse pression (7) est bloquée, une deuxième position de soupape dans laquelle l'espace de commande (2) est connecté au côté basse pression (7) par le biais d'un premier conduit d'écoulement (14) et d'un deuxième conduit d'écoulement (16) présentant un étranglement d'écoulement (15), et une troisième position de soupape dans laquelle l'espace de commande (2) est connecté au côté basse pression (7) uniquement par le biais du deuxième conduit d'écoulement (16), et les deux conduits d'écoulement (14, 16) étant connectés exclusivement par le biais de l'espace de commande (2) au côté haute pression (5),
**caractérisé en ce**
**qu'**un étranglement d'écoulement du côté basse pression (8) est disposé entre la soupape de commande (6) et le côté basse pression (7) et en ce que l'étranglement d'écoulement (15) du deuxième conduit d'écoulement (16) a une plus grande résistance d'étranglement que l'étranglement d'écoulement (8) du côté basse pression.

2. Dispositif d'injection de carburant selon la revendication 1, **caractérisé en ce que** la soupape de commande (6) est réalisée sous forme de soupape à double siège avec un corps de soupape (9) déplaçable axialement dans une chambre de soupape (10) entre deux sièges de soupape (11, 12), un siège de soupape (11) étant connecté au premier conduit d'écoulement (14), l'autre siège de soupape (12) au côté basse pression (7) et la chambre de soupape (10) étant connectée au deuxième conduit d'écoulement (16).

3. Dispositif d'injection de carburant selon la revendication 1 ou 2, **caractérisé en ce que** l'espace de commande (2) est raccordé au côté haute pression (5) par le biais d'un étranglement d'amenée (4), qui a une plus petite résistance d'étranglement que l'étranglement d'écoulement (15) du deuxième conduit d'écoulement (16).

4. Dispositif d'injection de carburant selon l'une quelconque des revendications précédentes, **caractérisé en ce que** le corps de soupape (9) de la soupape de commande (6) peut être réglé au moyen d'un actionneur piézoélectrique (13).
